# FASCICULE DE BREVET EUROPEEN

(11) **EP 2 771 188 B1**
(45) Date de publication et mention de la délivrance du brevet: **31.05.2017**
(21) Numéro de dépôt: 12770426.0
(22) Date de dépôt: 08.10.2012
(51) Int. Cl.: B41F 5/24, B41F 21/00, B41F 33/00, B41M 1/04

(54) **PROCEDE ET AGENCEMENT DE REGLAGE POUR UNE MACHINE D'IMPRESSION**
VERFAHREN UND ANORDNUNG ZUM EINRICHTEN EINER DRUCKMASCHINE
SETUP METHOD AND ARRANGEMENT FOR A PRINTING MACHINE

(30) Priorité: 24.10.2011 EP 11008517
(43) Date de publication de la demande: 03.09.2014
(73) Titulaire: BOBST MEX SA, 1031 Mex (CH)
(72) Inventeur: CHIARI, Mauro, CH-1026 Denges (CH); MOSETTI, Nicolas, CH-1055 Froideville (CH); TAPIS, Daniel, CH-1023 Crissier (CH); TATTI, Daniel, CH-1302 Vufflens-la-Ville (CH)
(86) Numéro de dépôt international: PCT/EP2012/004204
(87) Numéro de publication internationale: WO 2013/060416

(56) Documents cités:
- EP-A1- 0 616 886
- DE-A1- 19 510 677
- US-A1- 2002 124 750

## Description

La présente invention concerne un procédé pour régler automatiquement une machine d'impression d'éléments en plaque. L'invention se rapporte à un agencement de réglage destiné à une machine d'impression d'éléments en plaque. L'invention concerne également une machine d'impression possédant un agencement de réglage.

Une machine d'impression est utilisée dans l'industrie de l'emballage pour l'impression d'éléments en plaque, tels que des feuilles de papier ou de carton. La machine comprend plusieurs stations successives. Une première station située la plus en amont est une station d'introduction introduisant successivement les feuilles les unes après les autres depuis le dessous d'une pile. La station d'introduction alimente plusieurs stations d'impression, sous la forme d'un ou de plusieurs groupes imprimeurs placés les uns à la suite des autres. Chacun des groupes imprimeurs imprime une couleur. Une station de réception qui collecte les feuilles imprimées est prévue en fin de machine.

Dans le cas de l'impression de feuilles de carton, plus particulièrement de carton ondulé, la technologie la plus fréquemment employée est l'impression flexographique. Une machine flexo comprend un ou plusieurs groupes imprimeurs, en fonction du nombre de couleurs souhaitées. Un groupe imprimeur comprend notamment un cylindre porte-cliché autour duquel s'enroule et y est tendu un cliché flexible. Ce cliché imprime la feuille après avoir été enduit d'encre grâce à un cylindre tramé appelé anilox et un dispositif encreur. La feuille passe entre le cylindre porte-cliché et un rouleau presseur. L'impression se fait par le dessous de ces feuilles, le transport des feuilles se fait ainsi par le dessus. Un cylindre porte-cliché imprime un ou plusieurs motifs avec une même couleur lors de chacune de ses rotations.

Les clichés sont réalisés avec une trame qui est un quadrillage de points plus ou moins fins. Cette trame est utilisée pour transformer un original demi-tons, par exemple une photo, en image pointillée imprimable. Les trames à points ronds sont les plus fréquemment utilisées en flexographie. Les points permettent une meilleure reproduction des détails et une meilleure transition entre les tons.

Pour obtenir une image finale de qualité sur la feuille imprimée, il est notamment nécessaire que tous les motifs de couleurs différentes se superposent exactement. Il est également nécessaire que les points de trame ne soient pas déformés, passant à titre d'exemple d'une forme ronde à une forme ovalisée.

### Etat de la technique

Le transport des feuilles est assuré par un système vacuum utilisant soit un tapis, soit des courroies plates, soit des rouleaux en acier entraînés pour déplacer les feuilles longitudinalement d'un groupe imprimeur à l'autre de l'amont vers l'aval, de la station d'introduction jusqu'à la station de réception. Pour obtenir une qualité d'impression optimale, le principe de base est que le transport assure une vitesse des feuilles la plus régulière possible.

Cependant, le tapis et les courroies s'usent, se détendent et la vitesse du transport de la feuille n'est plus régulière d'un travail à l'autre. Les performances de la machine diminuent. La maintenance du système de transport prend du temps et implique un arrêt complet de toute la production. Dans le cas de rouleaux de transport, c'est l'inhomogénéité des feuilles devant être imprimées ou en cours d'impression qui provoque des variations de vitesse. Une ovalisation ou une déformation des points de trame imprimés peut être constatée sur les feuilles imprimées.

Les documents EP0616886, DE 19510677 et US 20020124750 décrivent une machine d'impression d'article à imprimer, équipée avec un cylindre d'impression rotatif et des moyens de transport. Des moyens de détection détectent l'arrivée des articles à imprimer et permettent d'ajuster la position linéaire des moyens de transport pour maintenir le registre d'impression.

### Exposé de l'invention

Un objectif principal de la présente invention consiste à mettre au point un procédé permettant de régler une machine d'impression d'éléments en plaque. Un deuxième objectif est d'améliorer et de garder constante la qualité d'impression d'une machine d'impression. Un troisième objectif est de diminuer le temps de réglage ou les temps d'arrêt, ainsi que le nombre d'éléments en plaque imprimés pour le réglage d'une machine d'impression. Un quatrième objectif est de mettre en oeuvre un procédé pour régler de manière automatique, simple et rapide une machine grâce à un agencement spécifique. Un cinquième objectif est de prévoir un procédé de réglage permettant d'éviter les inconvénients des procédés et agencements de l'état de la technique. Un autre objectif encore est que l'opérateur réussisse à régler une machine avant de lancer l'impression en production.

Conformément à un aspect de la présente invention, un procédé de réglage est destiné à une machine d'impression d'éléments en plaque, équipée avec au moins un cylindre d'impression rotatif. Le procédé de réglage comprend plusieurs étapes consistant:
- à mesurer une vitesse de l'élément en plaque passant dans la machine d'impression d'éléments en plaque,
- à générer un signal de fonctionnement pour la machine d'impression d'éléments en plaque, en fonction de la vitesse de l'élément en plaque mesurée et d'une vitesse tangentielle du cylindre d'impression rotatif ou des cylindres d'impression rotatifs, et
- à régler une vitesse de fonctionnement de la machine d'impression d'éléments en plaque en fonction du signal de fonctionnement généré,
de façon à ce que la vitesse de fonctionnement de la machine d'impression d'éléments en plaque soit telle que la vitesse de l'élément en plaque soit sensiblement égale à la vitesse tangentielle du cylindre d'impression rotatif ou des cylindres d'impression rotatifs.

Autrement dit, la vitesse réelle de la machine est régulée pour éviter une différence de vitesse entre la vitesse de l'élément en plaque et la vitesse tangentielle du cliché porté par le cylindre d'impression, qui provoque une mauvaise qualité d'impression car les points de trame sont déformés. Avec ce réglage, la vitesse de l'élément en plaque transporté est parfaitement synchrone avec la vitesse tangentielle du cylindre d'impression rotatif et donc avec la vitesse tangentielle du cliché fixé sur le cylindre d'impression rotatif. Avec ce réglage, la vitesse tangentielle du cylindre d'impression rotatif et donc avec la vitesse tangentielle du cliché fixé sur le cylindre d'impression rotatif est parfaitement synchrone avec la vitesse de l'élément en plaque transporté.

De plus un tel procédé permet d'assurer un démarrage aisé du travail en machine car toutes les couleurs se trouvent sur une même ligne et au même endroit sur l'élément en plaque.

Dans un autre aspect de l'invention, un agencement de réglage pour une machine d'impression d'éléments en plaque est destiné à la mise en oeuvre du procédé. Dans un autre aspect de l'invention, un agencement de réglage pour une machine d'impression d'éléments en plaque équipée avec au moins un cylindre d'impression rotatif, comprend:
- des moyens de détection, aptes à détecter le passage d'un élément en plaque et à envoyer un signal de détection, et
- une unité de calcul et de commande, connectée aux moyens de détection, recevant le signal en provenance des moyens de détection, et apte à calculer la vitesse de l'élément en plaque passant dans la machine d'impression d'éléments en plaque et à générer automatiquement un signal de fonctionnement pour la machine d'impression,
de façon à ce que la vitesse de fonctionnement de la machine d'impression d'éléments en plaque soit telle que la vitesse de l'élément en plaque soit sensiblement égale à la vitesse tangentielle du cylindre d'impression rotatif ou des cylindres d'impression rotatifs.

Selon un autre aspect encore de l'invention, une machine d'impression comprenant au moins un groupe imprimeur muni d'un cylindre d'impression rotatif, est caractérisée en ce qu'elle comprend un agencement de réglage présentant une ou plusieurs des caractéristiques techniques décrites ci-dessous et revendiquées.

Dans l'ensemble de la description, l'élément en plaque ou en feuille est défini, à titre d'exemple non exhaustif, comme étant en un matériau tel que du papier, du carton plat, du carton ondulé, du carton ondulé contrecollé, du plastique flexible, par exemple du polyéthylène (PE), du polyéthylène téréphtalate (PET), du polypropylène biorienté (BOPP), ou d'autres polymères, ou encore d'autres matériaux présentant une aptitude à être imprimée.

La direction longitudinale est définie par référence au sens de déplacement de l'élément en plaque dans la machine, selon son axe longitudinal médian. Les sens amont et aval sont définis en faisant référence au sens de déplacement de l'élément, suivant la direction longitudinale dans l'ensemble de la machine d'impression. Le bord avant de l'élément est défini en faisant référence au sens de déplacement suivant la direction longitudinale dans l'ensemble de la machine d'impression.

### Brève description des dessins

L'invention sera bien comprise et ses divers avantages et différentes caractéristiques ressortiront mieux lors de la description suivante, de l'exemple non limitatif de réalisation, en référence au dessin schématique annexé, dans lequel la Figure unique représente une vue latérale synoptique d'une machine d'impression comprenant un agencement de réglage selon l'invention.

### Exposé détaillé de modes de réalisation préférés

Comme le montre la Figure, une machine d'impression 1, telle qu'une machine d'impression flexo, comprend:
- un bâti 2,
- un margeur ou station d'introduction 3,
- un ou plusieurs groupes imprimeurs, dans ce cas cinq groupes imprimeurs 4, 6, 7, 8 et 9, successifs et disposés en ligne, imprimant cinq couleurs différentes, par exemple noir, bleu, rouge, vert et jaune, et
- une sortie machine ou station de réception 11 (en pointillés).

La station d'introduction 3 reçoit une pile d'éléments en plaque, par exemple sous la forme de feuilles de carton ondulé 12, sans impression, et les envoie les unes après les autres dans le premier groupe imprimeur 4. En sortie de machine 1, la station de réception 11 récupère ensuite les feuilles imprimées 13.

Les feuilles 12 et 13 passent (Flèche F) d'un groupe imprimeur à l'autre, à partir de la station d'introduction 3 jusqu'à la station de réception 11 selon la direction longitudinale. Les feuilles 12 et 13 passent en étant transportées grâce à des moyens d'entraînement sous la forme des trains de rouleaux d'entraînement supérieurs 14. Les rouleaux 14 sont mis en rotation par un moteur 15, ses drives et les engrenages et transmissions nécessaires (voir par exemple le document EP- 0.363.662). Les feuilles 12 et 13 sont plaquées contre les rouleaux 14 grâce à une série d'aspirations vacuum 16 disposées entre les groupes imprimeurs 4, 6, 7, 8 et 9.

Un groupe imprimeur peut comprendre un dispositif d'encrage 17 avec un réservoir à encre inférieur 18, une pompe 19, des moyens de circulation de l'encre 21 et une chambre à racle 22 (deux derniers groupes imprimeurs 8 et 9). Un groupe imprimeur peut également comprendre un dispositif d'encrage 17 avec un réservoir à encre inférieur 18, une pompe 19, des moyens de circulation de l'encre 21 et un rouleau encreur barbotant dans un bac à encre 23 (trois premiers groupes imprimeurs 4 à 7). Le dispositif d'encrage 17 permet d'encrer un cylindre anilox 24.

Le cylindre anilox 24 enduit d'encre le cliché 26 monté sur la surface extérieure d'un cylindre d'impression porte-cliché 27. Le cylindre porte-cliché 27 est entraîné en rotation (Flèche R) par des moyens de mise en rotation tels qu'un moteur, ses drives et les engrenages et transmissions nécessaires, ce qui permet un ajustement de la position angulaire et/ou de la vitesse du cliché 26 par rapport à la feuille 12. Selon un premier mode de réalisation, la vitesse de fonctionnement de la machine 1 est réglée grâce aux moyens d'entraînement 14 et 15. Ainsi la nouvelle vitesse de passage de la feuille 12 est synchronisée avec la vitesse tangentielle du cliché ou des clichés 26 fixés sur le ou les cylindres porte-cliché respectifs 27. Le procédé est mis en oeuvre grâce à un agencement de réglage de la vitesse des moyens d'entraînement 14 et 15 dans la machine 1.

Selon un deuxième mode de réalisation (non représenté), la vitesse de fonctionnement de la machine 1 est réglée grâce aux moyens de mise en rotation du ou des cylindres porte-cliché 27. Ainsi, la nouvelle vitesse tangentielle du ou des clichés 26 fixés sur le ou les cylindres porte-cliché respectifs 27 et la vitesse tangentielle du ou des cylindres porte-cliché 27 sont synchronisées avec la vitesse de passage de la feuille 12. Le procédé est mis en oeuvre grâce à un agencement de réglage de la vitesse des moyens de mise en rotation du ou des cylindres porte-cliché 27 dans la machine 1.

L'agencement de réglage comprend des moyens de détection, aptes à détecter le passage de la feuille 12 et 13. Dans un premier exemple de réalisation, les moyens de détection sont formés par un capteur de bord avant 28 de la feuille imprimée 13. De manière favorable, ce capteur 28 est installé en aval du dernier cylindre porte-cliché 27, correspondant à la sortie du dernier groupe imprimeur 9. Pour une bonne précision de calcul de vitesse, ce capteur 28 est installé le plus loin possible en aval de la station d'introduction 3, et juste en amont de la station de réception 11. Les moyens de détection, i.e. le capteur 28, envoient un signal de détection 29 dès que la feuille imprimée 13 passe.

Dans un deuxième exemple de réalisation, les moyens de détection sont préférentiellement formés par deux capteurs de bord avant de la feuille non-imprimée 12 et de la feuille imprimée 13. Le premier de ces deux capteurs de bord avant est analogue au capteur 28 du premier exemple de réalisation.

Le deuxième de ces deux capteurs de bord avant est formé par un capteur de bord avant 31 de la feuille 12. Ce deuxième capteur 31 est installé en amont du premier cylindre porte-cliché 27, correspondant à l'entrée du premier groupe imprimeur 4. Pour une bonne précision de calcul de vitesse, ce capteur 31 est installé le plus loin possible en amont de la station de réception 11, et juste en aval de la station d'introduction 3. Les moyens de détection, i.e. le deuxième capteur 31, envoient un signal de détection 32 dès que la feuille non-imprimée 12 passe.

L'agencement de réglage comprend en outre une unité de calcul et de commande 33. Dans le premier mode de réalisation, l'unité 33 est à la fois connectée aux moyens de détection, i.e. à un capteur 28 ou aux deux capteurs 28 et 31, et aux moyens d'entraînement 15 des rouleaux 14. Dans le deuxième mode de réalisation l'unité 33 est à la fois connectée aux moyens de détection, i.e. à un capteur 28 ou aux deux capteurs 28 et 31, et aux moyens de mise en rotation du ou des cylindres porte-cliché 27. L'unité 33 reçoit le signal des moyens de détection 28, ou 28 et 31.

L'unité 33 est apte à calculer la vitesse de la feuille non-imprimée 12 et de la feuille imprimée 13 passant dans la machine 1 et est apte à générer un signal de réglage pour un fonctionnement de la machine 1. Dans le premier mode de réalisation, l'unité 33 est apte en conséquence à générer automatiquement un signal de réglage 34 pour les moyens d'entraînement 15. Le signal de réglage 34 permet d'égaliser la vitesse de la feuille 12 ou 13 avec la vitesse tangentielle du ou des clichés 26 sur son ou ses cylindres porte-cliché 27 respectifs. Dans le deuxième mode de réalisation, l'unité 33 est apte en conséquence à générer automatiquement un signal de réglage pour les moyens de mise en rotation du ou des cylindres porte-cliché 27. Le signal de réglage 34 permet d'égaliser la vitesse tangentielle du ou des clichés 26 sur son ou ses cylindres porte-cliché 27 respectifs avec la vitesse de la feuille 12 ou 13.

Dans le premier et deuxième mode de réalisation, le signal de réglage 34 permet d'égaliser la vitesse des moyens d'entraînement 15 avec la vitesse tangentielle du ou des cylindres porte-cliché 27.

Le procédé de réglage de la machine 1 comprend plusieurs étapes successives, positionnées après les étapes consistant à imprimer le ou les motifs sur les feuilles 12.

Dans une première étape, la vitesse de la feuille non-imprimée 12 et imprimée 13 passant F dans la machine 1 est mesurée. Cette étape consistant à mesurer la vitesse de la feuille 12 ou 13 passant F dans la machine 1 peut être mise en oeuvre par calcul en déterminant le temps de passage de la feuille 12 ou 13 entre une entrée machine, i.e. la station d'introduction 3, et une sortie machiné, i.e. la station de réception 11.

Cette étape consistant à mesurer la vitesse de la feuille 12 ou 13 passant F dans la machine 1 peut être mise en oeuvre par calcul en déterminant le temps de passage de la feuille 12 ou 13 en amont et en aval du ou des cylindres 27.

Cette étape consistant à mesurer la vitesse de la feuille 12 ou 13 passant F dans la machine 1 peut également être mise en oeuvre par émission puis réception d'ondes, par exemple lumineuses ou radar, réfléchies par la feuille 12 ou 13.

Dans le premier exemple de réalisation, et pour déterminer le début du temps de passage, un signal de départ de la feuille 12 est envoyé par la station d'introduction 3 de la machine 1 ou par la machine 1 elle-même. Ce signal de départ est analogue à un top départ. Pour déterminer la fin du temps de passage, le passage de la feuille 12 est détecté en aval du ou des cylindres porte-cliché 27 du ou des groupes imprimeurs 4, 6, 7, 8 et 9 respectifs, grâce au capteur 28 qui génère son signal de détection 29. La vitesse réelle de la feuille 12 ou 13 est calculée en connaissant la distance entre la station d'introduction 3 et le capteur 28.

Dans le deuxième exemple de réalisation et pour déterminer le début du temps de passage, le passage de la feuille 12 est détecté en amont du ou des cylindres porte-cliché 27 du ou des groupes imprimeurs 4, 6, 7, 8 et 9, grâce au deuxième capteur 31 qui génère son signal de détection 32. Pour déterminer la fin du temps de passage, le passage de la feuille 12 est détecté en aval du ou des cylindres porte-cliché 27 du ou des groupes imprimeurs 4, 6, 7, 8 et 9, grâce au premier capteur 28 qui génère son signal de détection 29. La vitesse réelle de la feuille 12 ou 13 est calculée, en connaissant la distance entre le ou les cylindres porte-cliché 27 ou entre les deux capteurs 28 et 31.

Dans une deuxième étape du procédé, un signal de réglage 34 est généré par l'unité 33 et est envoyé aux moyens d'entraînement 15. Ce signal 34 est fonction du temps de passage F mesuré pour la feuille non-imprimée 12 et imprimée 13, i.e. de la vitesse calculée, et de la vitesse de rotation du ou des cylindres porte-cliché 27. La vitesse calculée et réelle pour la feuille non-imprimée 12 et imprimée 13 est comparée avec la vitesse tangentielle du ou des cylindres porte-cliché 27.

Dans une troisième étape du procédé et dans le premier mode de réalisation, la vitesse des moyens d'entraînement 15 est réglée en fonction du signal de réglage généré 34.

Si la vitesse calculée et réelle pour la feuille non-imprimée 12 ou pour la feuille imprimée 13 est supérieure à la vitesse tangentielle du ou des clichés 26 sur le ou les cylindres porte-cliché respectifs 27, le signal de réglage généré 34 prend une valeur correspondant à une décélération des moyens d'entraînement 15. Si la vitesse calculée et réelle pour la feuille non-imprimée 12 et imprimée 13 est inférieure à la vitesse tangentielle du ou des clichés 26 sur le ou les cylindres porte-cliché respectifs 27, le signal de réglage généré 34 prend une valeur correspondant à une accélération des moyens d'entraînement 15. Si la vitesse calculée et réelle pour la feuille non-imprimée 12 et imprimée 13 est égale à la vitesse de rotation du ou des clichés 26 sur le ou les cylindres porte-cliché respectifs 27, le signal de réglage généré 34 prend une valeur nulle.

La nouvelle vitesse ajustée pour les moyens d'entraînement 15 est telle que la nouvelle vitesse de passage de la feuille 12 ou 13 est égale à la vitesse tangentielle du ou des clichés 26 sur son ou ses cylindres porte-cliché 27.

Dans une troisième étape du procédé et dans le deuxième mode de réalisation, la vitesse des moyens de mise en rotation du ou des cylindres porte-cliché 27 est réglée en fonction du signal de réglage généré.

Si la vitesse calculée et réelle pour la feuille non-imprimée 12 et imprimée 13 est supérieure à la vitesse tangentielle du ou des cylindres porte-cliché 27, le signal de réglage généré prend une valeur correspondant à une accélération des moyens de mise en rotation du ou des cylindres porte-cliché 27. Si la vitesse calculée et réelle pour la feuille non-imprimée 12 et imprimée 13 est inférieure à la vitesse tangentielle du ou des cylindres porte-cliché 27, le signal de réglage généré prend une valeur correspondant à une décélération des moyens de mise en rotation du ou des cylindres porte-cliché 27. Si la vitesse calculée et réelle pour la feuille non-imprimée 12 et imprimée 13 est égale à la vitesse de rotation du ou des cylindres porte-cliché 27, le signal de réglage généré prend une valeur nulle.

La nouvelle vitesse tangentielle ajustée pour les moyens de mise en rotation du ou des cylindres porte-cliché 27 est telle que la nouvelle vitesse tangentielle du ou des clichés 26 sur son ou ses cylindres porte-cliché 27 est égale à la vitesse de passage calculée pour la feuille non-imprimée 12.

La présente invention n'est pas limitée aux modes de réalisation décrits et illustrés. De nombreuses modifications peuvent être réalisées, sans pour autant sortir du cadre défini par la portée du jeu de revendications. Des capteurs peuvent être installés après chaque groupe imprimeur 4, 6, 7 et 8 et leurs informations permettent de régler la vitesse de transport des feuilles imprimées 13.

## Revendications

1. Procédé de réglage pour une machine d'impression (1) d'éléments en plaque (12), équipée avec au moins un cylindre d'impression rotatif (27), **caractérisé en ce qu'**il comprend les étapes consistant à:
- mesurer une vitesse de l'élément (12, 13) passant dans la machine (1),
- générer un signal de fonctionnement (34), fonction de la vitesse mesurée et d'une vitesse tangentielle du cylindre (27), et
- régler une vitesse de fonctionnement de la machine (1) en fonction du signal généré,
de façon à ce que la vitesse de fonctionnement de la machine (1) soit telle que la vitesse de l'élément (12, 13) soit sensiblement égale à la vitesse tangentielle du cylindre (27).

2. Procédé selon la revendication 1, **caractérisé en ce que** le signal est un signal de réglage (34) pour des moyens d'entraînement (14, 15) de l'élément (12, 13), et **en ce que** l'étape consistant à régler la vitesse est implémentée en réglant une vitesse d'entraînement de l'élément (12, 13).

3. Procédé selon la revendication 1, **caractérisé en ce que** le signal est un signal de réglage pour des moyens de mise en rotation du cylindre (27), et **en ce que** l'étape consistant à régler la vitesse est implémentée en réglant une vitesse tangentielle du cylindre (27).

4. Procédé selon l'une quelconque des revendications précédentes, **caractérisé en ce que** l'étape consistant à mesurer la vitesse est implémentée par calcul en déterminant le temps de passage de l'élément (12, 13) entre une entrée machine (3) et une sortie machine (11).

5. Procédé selon l'une quelconque des revendications précédentes, **caractérisé en ce que** l'étape consistant à mesurer la vitesse est implémentée par calcul en déterminant le temps de passage de l'élément (12, 13) en amont et en aval du cylindre (27).

6. Procédé selon la revendication 4 ou 5, **caractérisé en ce que** le temps de passage est déterminé par détections du passage de l'élément (12, 13) en amont et en aval du cylindre (27).

7. Procédé selon la revendication 4 ou 5, **caractérisé en ce que** le temps de passage est déterminé par un signal de départ de l'élément (12) envoyé par une station d'introduction (3) de la machine (1) et par détection du passage de l'élément (13) en aval du cylindre (27).

8. Agencement de réglage pour une machine d'impression (1) d'éléments en plaque (12, 13) équipée avec au moins un cylindre d'impression rotatif (27), comprenant:
- des moyens de détection (28), aptes à détecter le passage d'un élément (13) et à envoyer un signal de détection (29), et
- une unité de calcul et de commande (33), connectée aux moyens de détection (28), recevant le signal (29) des moyens de détection (28),
**caractérisé en ce que** l'unité de calcul et de commande (33) est apte à calculer la vitesse de l'élément (13) passant dans la machine (1) et à générer automatiquement un signal de fonctionnement (34), de façon à ce que la vitesse de fonctionnement de la machine (1) soit telle que la vitesse de l'élément (12, 13) soit sensiblement égale à la vitesse tangentielle du cylindre (27).

9. Agencement selon la revendication 8, **caractérisé en ce que** l'unité (33) est connectée à des moyens d'entraînement (14, 15) de l'élément (12, 13) et est apte à générer automatiquement le signal de réglage (34) pour les moyens d'entraînement (14, 15).

10. Agencement selon la revendication 8 ou 9, **caractérisé en ce que** l'unité (33) est connectée à des moyens de mise en rotation du cylindre (27) et est apte à générer automatiquement le signal de réglage pour les moyens de mise en rotation.

11. Agencement selon l'une quelconque des revendications 8 à 10, **caractérisé en ce que** les moyens de détection sont formés par un capteur de bord avant (28) de l'élément (13) installé en aval du cylindre d'impression (27) ou par deux capteurs de bord avant (28, 31) de l'élément (12, 13) installés en amont et en aval du cylindre d'impression (27).

12. Machine d'impression comprenant au moins un groupe imprimeur (4, 6, 7, 8, 9) muni d'un cylindre d'impression (27), **caractérisée en ce qu'**elle comprend un agencement de réglage (28, 31, 33) selon l'une quelconque des revendications 8 à 11.

13. Machine selon la revendication 12, **caractérisée en ce que** les moyens d'entraînement sont formés par une aspiration vacuum (16) et une série de rouleaux d'entraînement (14).

14. Machine selon la revendication 12, **caractérisée en ce que** les moyens d'entraînement sont formés par une aspiration vacuum et au moins une courroie d'entraînement.

15. Machine selon l'une quelconque des revendications 12 à 14, **caractérisée en ce que** le cylindre (27) est un cylindre porte-cliché (26), l'impression étant une impression en flexographie.

## Patentansprüche

1. Verfahren zur Einstellung einer Druckmaschine (1) von Plattenelementen (12), die mit mindestens einem Rotationsdruckzylinder (27) ausgestattet ist, **dadurch gekennzeichnet, dass** dieses die Schritte umfasst, bestehend aus:
- Messen einer Geschwindigkeit des Elements (12, 13), das durch die Maschine (1) hindurchgeht,
- Generieren eines Betriebssignals (34) in Abhängigkeit von der gemessenen Geschwindigkeit und von einer Tangentialgeschwindigkeit des Zylinders (27), und
- Einstellen einer Betriebsgeschwindigkeit der Maschine (1) in Abhängigkeit von dem generierten Signal,
damit die Betriebsgeschwindigkeit der Maschine (1) derart ist, dass die Geschwindigkeit des Elements (12, 13) im Wesentlichen gleich ist der Tangentialgeschwindigkeit des Zylinders (27).

2. Verfahren nach Anspruch 1, **dadurch gekennzeichnet, dass** das Signal ein Einstellsignal (34) für Antriebsmittel (14, 15) des Elements (12,13) ist, und dass der Schritt, der aus dem Einstellen der Geschwindigkeit besteht, durch Einstellen einer Antriebsgeschwindigkeit des Elements (12, 13) implementiert wird.

3. Verfahren nach Anspruch 1, **dadurch gekennzeichnet, dass** das Signal ein Einstellsignal für Mittel ist, mit denen der Zylinder (27) in Rotation versetzt wird, und dass der Schritt, der aus dem Einstellen der Geschwindigkeit besteht, durch Einstellen einer Tangentialgeschwindigkeit des Zylinders (27) implementiert wird.

4. Verfahren nach einem der vorhergehenden Ansprüche, **dadurch gekennzeichnet, dass** der Schritt, der aus dem Messen der Geschwindigkeit besteht, durch Berechnen unter Bestimmen der Zeit des Durchgangs des Elements (12, 13) zwischen einem Maschineneingang (3) und einem Maschinenausgang (11) implementiert wird.

5. Verfahren nach einem der vorhergehenden Ansprüche, **dadurch gekennzeichnet, dass** der Schritt, der aus dem Messen der Geschwindigkeit besteht, durch Berechnen unter Bestimmen der Zeit des Durchgangs des Elements (12, 13) stromaufwärts und stromabwärts von dem Zylinder (27) implementiert wird.

6. Verfahren nach Anspruch 4 oder 5, **dadurch gekennzeichnet, dass** die Zeit des Durchgangs durch Detektionen des Durchgangs des Elements (12, 13) stromaufwärts und stromabwärts von dem Zylinder (27) bestimmt wird.

7. Verfahren nach Anspruch 4 oder 5, **dadurch gekennzeichnet, dass** die Zeit des Durchgangs durch ein Startsignal des Elements (12), das von einer Einführstation (3) der Maschine (1) gesendet wird, und durch Detektion des Durchgangs des Elements (13) stromabwärts von dem Zylinder (27) bestimmt wird.

8. Einstellanordnung für eine Druckmaschine (1) von Plattenelementen (12, 13), die mit mindestens einem Rotationsdruckzylinder (27) ausgestattet ist, umfassend:
- Detektionsmittel (28), die geeignet sind, den Durchgang eines Elements (13) zu detektieren und ein Detektionssignal (29) zu senden, und
- eine Berechnungs- und Steuereinheit (33), die mit den Detektionsmitteln (28) verbunden ist und das Signal (29) der Detektionsmittel (28) empfängt,
**dadurch gekennzeichnet, dass** die Berechnungs- und Steuereinheit (33) geeignet ist, die Geschwindigkeit des Elements (13) zu berechnen, das durch die Maschine (1) hindurchgeht, und automatisch ein Betriebssignal (34) zu generieren, damit die Betriebsgeschwindigkeit der Maschine (1) derart ist, dass die Geschwindigkeit des Elements (12, 13) im Wesentlichen gleich ist der Tangentialgeschwindigkeit des Zylinders (27).

9. Anordnung nach Anspruch 8, **dadurch gekennzeichnet, dass** die Einheit (33) mit Antriebsmitteln (14, 15) des Elements (12, 13) verbunden ist und geeignet ist, automatisch das Einstellsignal (34) für die Antriebsmittel (14, 15) zu generieren.

10. Anordnung nach Anspruch 8 oder 9, **dadurch gekennzeichnet, dass** die Einheit (33) mit Mitteln verbunden ist, mit denen der Zylinder (27) in Rotation versetzt wird, und geeignet ist, automatisch das Einstellsignal für die Rotationsmittel zu generieren.

11. Anordnung nach einem der Ansprüche 8 bis 10, **dadurch gekennzeichnet, dass** die Detektionsmittel durch einen Sensor des vorderen Rands (28) des Elements (13), der stromabwärts von dem Druckzylinder (27) installiert ist, oder durch zwei Sensoren des vorderen Rands (28, 31) des Elements (12,13), die stromaufwärts und stromabwärts von dem Druckzylinder (27) installiert sind, gebildet sind.

12. Druckmaschine, umfassend mindestens ein Druckwerk (4, 6, 7, 8, 9), das mit einem Druckzylinder (27) versehen ist, **dadurch gekennzeichnet, dass** diese eine Einstellanordnung (28, 31, 33) nach einem der Ansprüche 8 bis 11 umfasst.

13. Maschine nach Anspruch 12, **dadurch gekennzeichnet, dass** die Antriebsmittel durch eine Vakuumansaugung (16) und eine Serie von Antriebsrollen (14) gebildet sind.

14. Maschine nach Anspruch 12, **dadurch gekennzeichnet, dass** die Antriebsmittel durch eine Vakuumansaugung und mindestens einen Antriebsriemen gebildet sind.

15. Maschine nach einem der Ansprüche 12 bis 14, **dadurch gekennzeichnet, dass** der Zylinder (27) ein Klischeezylinder (26) ist, wobei der Druck ein Flexodruck ist.

## Claims

1. Setup method for a printing machine (1) that prints elements in sheet (12) form, provided with at least one rotary printing cylinder (27), **characterised in that** it comprises the steps of:
- measuring a speed of the element (12, 13) passing through the machine (1),
- generating an operating signal (34), dependent on the measured speed and on a tangential speed of the cylinder (27), and
- setting an operating speed of the machine (1) according to the signal generated,
so that the operating speed of the machine (1) is such that the speed of the element (12, 13) is substantially equal to the tangential speed of the cylinder (27).

2. Method according to claim 1, **characterised in that** the signal is a setup signal (34) for means of driving (14, 15) the element (12, 13), and **in that** the step consisting in setting the speed is implemented by setting a driving speed of the element (12,13).

3. Method according to claim 1, **characterised in that** the signal is a setup signal for means for setting in rotation of the cylinder (27), and **in that** the step consisting in setting the speed is implemented by setting a tangential speed of the cylinder (27).

4. Method as claimed in any preceding claim, **characterised in that** the step consisting in measuring the speed is implemented through calculation by determining the time of passage of the element (12, 13) between a machine inlet (3) and a machine outlet (11).

5. Method as claimed in any preceding claim, **characterised in that** the step consisting in measuring the speed is implemented by calculation by determining the time of passage of the element (12, 13) upstream and downstream of the cylinder (27).

6. Method according to claim 4 or 5, **characterised in that** the time of passage is determined by detections of the passage of the element (12, 13) upstream and downstream of the cylinder (27).

7. Method according to claim 4 or 5, **characterised in that** the time of passage is determined by a starting signal of the element (12) sent by a station for introducing (3) the machine (1) and by detection of the passage of the element (13) downstream of the cylinder (27).

8. Setup arrangement for a printing machine (1) that prints elements in sheet (12, 13) form provided with at least one rotary printing cylinder (27), comprising:
- means for detection (28), able to detect the passage of an element (13) and to send a detection signal (29), and
- a calculation and control unit (33), connected to the means for detection (28), receiving the signal (29) from the means for detection (28),
**characterised in that** the calculation and control unit (33) is able to calculate the speed of the element (13) passing through the machine (1) and to automatically generate an operating signal (34), in such a way that the operating speed of the machine (1) is such that the speed of the element (12,13) is substantially equal to the tangential speed of the cylinder (27).

9. Arrangement according to claim 8, **characterised in that** the unit (33) is connected to means for driving (14, 15) the element (12, 13) and is able to automatically generate the setup signal (34) for the means for driving (14,15).

10. Arrangement according to claim 8 or 9, **characterised in that** the unit (33) is connected to the means for setting into rotation of the cylinder (27) and is able to automatically generate the setup signal for the means for setting into rotation.

11. Arrangement according to any of claims 8 to 10, **characterised in that** the means of detection are formed from a front edge sensor (28) of the element (13) installed downstream of the printing cylinder (27) or by two front edge sensors (28, 31) of the element (12, 13) installed upstream and downstream of the printing cylinder (27).

12. Printing machine comprising at least one printing group (4, 6, 7, 8, 9) provided with a printing cylinder (27), **characterised in that** it comprises a setup arrangement (28, 31, 33) according to any of claims 8 to 11.

13. Machine according to claim 12, **characterised in that** the means for driving are formed by a vacuum suction (16) and a series of driving rollers (14).

14. Machine according to claim 12, **characterised in that** the means for driving are formed by a vacuum suction and at least one drive belt.

15. Machine according to any of claims 12 to 14, **characterised in that** the cylinder (27) is a plate cylinder (26), with the printing being a printing by flexography.
